# EUROPÄISCHE PATENTSCHRIFT

(11) **EP 2 250 064 B1**
(45) Veröffentlichungstag und Bekanntmachung des Hinweises auf die Patenterteilung: **22.08.2018**
(21) Anmeldenummer: 09720399.6
(22) Anmeldetag: 05.03.2009
(51) Int. Cl.: B61F 5/16

(54) **DREHZAPFEN ZUR LÄNGS- UND QUERKRAFTÜBERTRAGUNG ZWISCHEN EINEM ANGETRIEBENEN DREHGESTELL UND EINEM WAGENKASTEN**
PIVOT PIN FOR LONGITUDINAL AND TRANSVERSE FORCE TRANSMISSION BETWEEN A POWERED BOGIE AND A CARRIAGE BODY
PIVOT DE BOGIE DESTINÉ AU TRANSFERT LONGITUDINAL ET TRANSVERSAL DE FORCE ENTRE UN BOGIE MOTEURS ET UNE CARROSSERIE

(30) Priorität: 14.03.2008 DE 102008014576
(43) Veröffentlichungstag der Anmeldung: 17.11.2010
(73) Patentinhaber: Siemens Aktiengesellschaft, 80333 München (DE)
(72) Erfinder: FEGE, Alexander, 86157 Augsburg (DE); JACOB-PUCHALSKI, Marcin, 80686 München (DE); KROISS, Manuel, 85258 Ebersbach (DE)
(86) Internationale Anmeldenummer: PCT/EP2009/052568
(87) Internationale Veröffentlichungsnummer: WO 2009/112410

(56) Entgegenhaltungen:
- EP-A1- 0 816 198
- WO-A1-01/89902
- DE-B- 1 137 465
- GB-A- 800 538
- US-A- 5 109 776

## Beschreibung

Die Erfindung betrifft einen Drehzapfen zur Längs- und Querkraftübertragung zwischen einem angetriebenen Drehgestell und einem Wagenkasten . Ein solcher Drehzapfen ist aus der WO 01/89902 A1 bereits bekannt. Der dort beschriebene Drehzapfen weist einen Grundkörper mit einem in Längsrichtung fluchtenden Zapfen auf. Der Drehzapfen kann mit Verstärkungsrippen verbunden werden, die oberhalb einer Trageplatte des Drehzapfens angeordnet sind. Die Trageplatte ist an der vom Zapfen abgewandten Seite des Drehzapfens angeordnet.

Weitere Drehzapfen sind in der GB 800 538 A und der US 5,109,776 A beschrieben.

Aus der DE 23 43 121 A1 ist ein Drehzapfen mit einer gegenüber dem gattungsgemäßen Drehzapfen vereinfachten, säulenförmigen Geometrie bekannt. Diese Drehzapfen bestehen nur aus Grundkörper und Zapfen, wobei der Zapfen an den Grundkörper angeschraubt ist. Die Kraftübertragung über einen derartigen säulenförmigen Drehzapfen erfolgt jedoch ausschließlich über das stabförmige Übertragungsglied und ist daher insbesondere bei Längs- und Querkräften ungünstig.

Aufgabe der vorliegenden Erfindung ist es, einen Drehzapfen anzugeben, der kostengünstig ist und gleichzeitig eine hohe Stabilität des Drehzapfens gewährleistet.

Die Aufgabe wird gelöst durch einen Drehzapfen mit den Merkmalen des Patentanspruches 1.

Mit Rippen ausgerüstete Drehzapfen sind häufig nur einstückig ausgestaltet und bestehen aus Stahlguss. Der Erfindung liegt die Erkenntnis zugrunde, dass Drehzapfen herkömmlicher Geometrie - also mit am Grundkörper angeordneten Rippen und einem an einem Grundkörper-Ende angeordneten Zapfen - auch dann eine ausreichende Stabilität aufweisen, wenn die Rippen an den Grundkörper stoffschlüssig angefügt sind. Diese Erkenntnis ermöglicht eine vereinfachte und kostengünstigere Herstellung eines gattungsgemäßen Drehzapfens, wobei eine hohe Stabilität des Drehzapfens gewährleistet ist. Stoffschlüssige Fügeverfahren umfassen erfindungsgemäß Schweißen, Löten, Kleben oder dergleichen. Bei der Auswahl der Stoffe für das Zusammenfügen, also beispielsweise der Klebemittel, ist zu beachten, dass eine ausreichend hohe Stabilität der Fügeverbindung gewährleistet ist.

Erfindungsgemäß sind die Rippen flächig und eben und von Seitenkanten begrenzt, wobei jede Rippe in Längsrichtung des Grundkörpers am Grundkörper stoffschlüssig angefügt ist. Derartige Rippen können kostengünstig durch Ausschneiden aus einem Stahlblech hergestellt werden. Die flächigen, am Grundkörper stoffschlüssig angefügten Rippen weisen durch die Ausrichtung in Längsrichtung des Grundkörpers gegenüber den Längs- und Querkräften eine hohe Steifigkeit auf.

Die Form des Grundkörpers, der Rippen und des Zapfens ist nicht erfindungswesentlich. Die Längsachse des Grundkörpers und die Längsachse des Zapfens müssen zudem nicht der längsten Achse des Grundkörpers bzw. des Zapfens entsprechen. Der Grundkörper und der Zapfen bestehen aus einem Vollmaterial. Auch kann der Drehzapfen weitere Bestandteile - beispielsweise Flansche - aufweisen.

Die Form des Zapfens ist gemäß einem Ausführungsbeispiel kegelförmig. Gemäß einem weiteren Ausführungsbeispiel ist der Zapfen kugelförmig ausgebildet. Wesentlich an der Form des Zapfens ist nur, dass der Zapfen in geeigneter Weise am Drehgestell anordnenbar ist. Der Zapfen kann beispielsweise einstückig mit dem Grundkörper ausgebildet sein oder nach dem Herstellungsprozess des Grundkörpers mit dem Grundkörper verbunden werden. Der Zapfen ist so an dem einen Grundkörper-Ende angeordnet, dass der Drehzapfen mittels des Zapfens am Drehgestell anordnenbar ist. Beispielsweise ist der Zapfen umgeben von Gummifedern in einer Lagerung des Drehgestells angeordnet. Wesentlich hierbei ist, dass über den Drehzapfen die Längs- und Querkräfte zwischen dem Drehgestell und dem Wagenkasten übertragbar sind. Längskräfte treten beispielsweise bei einem angetriebenen Drehgestell während einer Beschleunigung des Schienenfahrzeugs auf. Querkräfte zwischen dem Drehgestell und dem Wagenkasten treten beispielsweise beim Durchfahren von Kurven auf, welche über den Drehzapfen in den Wagenkasten eingeleitet werden. Die am Grundkörper angeordneten Rippen dienen der verbesserten Krafteinleitung in den Wagenkasten. Die Erfindung umfasst hierbei auch alle Ausführungsbeispiele, bei denen die Anordnung der Rippen am Grundkörper sich teilweise oder ganz entlang des Zapfens erstreckt. Erfindungswesentlich hierbei ist nur, dass die Rippen stoffschlüssig angefügt sind.

Vorteilhafter Weise sind die Rippen am Grundkörper angeschweißt.

Diese stoffschlüssige Verbindung gewährleistet eine besonders hohe Stabilität.

Es kann auch als vorteilhaft angesehen werden, dass der Zapfen am Grundkörper und/oder an mindestens einem Rippen-Ende einer Rippe stoffschlüssig angefügt ist.

Der Grundkörper ist somit nicht einstückig mit dem Zapfen ausgebildet. Dadurch können für den Zapfen und den Grundkörper getrennte Herstellungsverfahren gewählt werden, welche für die Form des Zapfens beziehungsweise die Form des Grundkörpers besonders geeignet sind. Die Herstellungsverfahren können dadurch vereinfacht werden. Die stoffschlüssige Verbindung zwischen Zapfen und Grundkörper kann beispielsweise durch eine Schweißnaht realisiert sein. Dabei kann der Zapfen durch direktes Verschweißen des Zapfens mit dem einen Grundkörper-Ende am Grundkörper angeordnet sein. Genauso gut könnte der Zapfen aber auch an einem Rippen-Ende angeschweißt sein, welches sich bis zu dem einen Grundkörper-Ende erstreckt, wobei die Rippen ihrerseits wieder am Grundkörper stoffschlüssig angefügt sind.

Gemäß einem weiteren vorteilhaften Ausführungsbeispiel kann der zur Grundkörperlängsachse normal verlaufende Querschnitt des Grundkörpers rund oder viereckig sein.

Ein Grundkörper mit rundem Querschnitt ist besonders einfach und kostengünstig herzustellen. Beispielsweise indem der Grundkörper aus einem vorgefertigten Standard DIN Stahlrohr hergestellt ist. Ein viereckiger Querschnitt des Grundkörpers hat den Vorteil, dass er auf besonders stabile Art und Weise formschlüssig am Wagenkasten anordnenbar ist. Ein derartiger Grundkörper kann beispielsweise aus einem Blech geeigneter Dicke ausgeschnitten werden. In diesem Fall weist der viereckige Querschnitt zwei Seitenlängen auf, welche der Dicke des Blechs entsprechen. Unter einem normal verlaufenden Querschnitt zur Grundkörper-Längsachse sei im Rahmen dieser Erfindung verstanden, dass der Querschnitt in einem 90 Grad Winkel zur Grundkörper-Längsachse verläuft.

Es kann auch als vorteilhaft angesehen werden, dass der zur Längsachse des Zapfens normal verlaufende Querschnitt des Zapfens rund oder viereckig ist.

Ein Zapfen mit rundem Querschnitt ist besonders einfach herzustellen. Dabei kann sich der Querschnitt, genauso wie der im obigen Ausführungsbeispiel beschriebene Querschnitt des Grundkörpers, entlang der Längsachse des Zapfens vergrößern oder verkleinern. Beispielsweise kann der Zapfen eine ringförmige Wulst aufweisen, mit der der Zapfen in einer Lagerung des Drehgestells gehalten wird. Ein Zapfen mit rundem Querschnitt kann beispielsweise mittels Drehverfahren aus einer Stange hergestellt werden.

Gemäß einem weiteren vorteilhaften Ausführungsbeispiel kann der Querschnitt des Zapfens viereckig sein. Ein derartiger Zapfen kann beispielsweise drehsicher um seine Längsachse am Drehgestell anordnenbar sein.

Es kann vorteilhaft vorgesehen sein, dass der zur Längsachse des Zapfens normal verlaufende Querschnitt des Zapfens sich in Richtung des Grundkörpers hin verbreitert.

Dies ermöglicht eine verbesserte Krafteinleitung in den Wagenkasten. Dieses Ausführungsbeispiel eignet sich besonders für Zapfen mit rundem Querschnitt. Durch den verbreiterten Querschnitt kann die Anlagefläche zwischen dem Zapfen und dem Grundkörper vergrößert werden, wodurch eine stabilere stoffschlüssige Fügeverbindung zwischen Zapfen und Grundkörper beziehungsweise zwischen Zapfen und Rippen-Enden ermöglicht ist.

Gemäß einem weiteren vorteilhaften Ausführungsbeispiel weisen die Rippen eine Verbindungs-Seitenkante auf und sind mit dieser in Längsrichtung des Grundkörpers am Grundkörper stoffschlüssig angefügt.

Die mit der Verbindungs-Seitenkante am Grundkörper angefügten Rippen bilden zwischen dem Grundkörper und ihren Seitenflächen einen neunzig Grad Winkel aus. Dadurch ist beidseitig der Rippen ausreichend Platz zum Anbringen einer Schweißnaht oder anderer stoffschlüssiger Fügeverfahren.

Weiter kann vorteilhaft vorgesehen sein, dass die Rippen vom Zapfen ausgehend sich über die gesamte Länge des Grundkörpers erstrecken.

Eine weitere vorteilhafte Ausgestaltung der Erfindung sieht vor, dass die an den Grundkörper stoffschlüssig angefügten Rippen eine rechtwinklig zur Längsachse des Grundkörpers verlaufende Auflage-Seitenkante zur Auflage des Wagenkastens aufweisen.

Über die Auflage-Seitenkante werden Längs- oder Querkräfte in den Wagenkasten eingeleitet.

Es kann auch als vorteilhaft angesehen werden, dass die Rippen eine Kontur-Seitenkante aufweisen, welche entsprechend der gewünschten Steifigkeit der Rippe in einer Kontur verläuft.

Vorteilhafterweise kann weiter vorgesehen sein, dass jeweils zwei Rippen gegenüberliegend am Grundkörper angeordnet sind.

Eine weitere vorteilhafte Ausgestaltung der Erfindung sieht vor, dass Queranschläge stoffschlüssig an den Drehzapfen angefügt sind.

Die Aufgabe wird erfindungsgemäß bei einem Verfahren der eingangs genannten Art dadurch gelöst, dass der Grundkörper und die Rippen unabhängig voneinander hergestellt und anschließend die Rippen stoffschlüssig an den Grundkörper angefügt werden.

Durch die getrennte Herstellung von Grundkörper und Rippen können für beide unterschiedliche Herstellungsverfahren gewählt werden, welche den Erfordernissen an Geometrie und Stabilität der beiden Teile besonders gut angepasst sind. Dadurch können besonders einfache und kostengünstige Herstellungsverfahren gewählt werden. Durch die stoffschlüssig am Grundkörper angefügten Rippen wird eine hohe Stabilität des Drehzapfens gewährleistet.

Es kann vorteilhaft vorgesehen sein, dass die Rippen aus einem Blech ausgeschnitten werden.

Dieses Herstellungsverfahren ist besonders einfach und kostengünstig. Bei dem Blech kann es sich beispielsweise um Stahlblech handeln. Das Ausschneiden der Rippen aus einem Blech ist aufgrund der flächigen Geometrie der Rippen besonders gut an diesen Teil des Drehzapfens angepasst.

Es kann auch als vorteilhaft angesehen werden, dass der Grundkörper und der Zapfen unabhängig voneinander hergestellt werden.

Eine vorteilhafte Ausgestaltung der Erfindung sieht vor, dass der Grundkörper durch Abtrennen eines Rohrstücks aus einem Standard DIN Rohr hergestellt wird.

Gemäß diesem Ausführungsbeispiel wird der Grundkörper aus einem besonders preiswerten Material hergestellt.

Es kann auch als vorteilhaft betrachtet werden, dass der Grundkörper durch Ausschneiden aus einem Blech hergestellt wird.

Gemäß diesem Ausführungsbeispiel ist der Grundkörper eben und flächig, wobei der Grundkörper von Seitenkanten begrenzt ist. Die Rippen können stoffschlüssig an die Seitenkanten oder die Seitenflächen des Grundkörpers angefügt sein. Hierbei kann der Grundkörper selbst einen Teil der Rippen ausbilden.

Es kann auch als vorteilhaft angesehen werden, dass der Zapfen im Drehverfahren aus einer Stange hergestellt wird.

Es kann auch als vorteilhaft angesehen werden, dass die Rippen an dem Grundkörper angeschweißt werden.

Beispielsweise können die Rippen mittels einer Y-Schweißnaht an den Grundkörper angeschweißt werden. Die getrennt hergestellten Rippen und der Grundkörper sind damit auf eine Weise verbunden, welche eine besonders hohe Stabilität des Drehzapfens gewährleistet.

Vorteilhafterweise kann weiter vorgesehen sein, dass in dem Zapfen zur teilweisen Aufnahme des Grundkörpers eine in Richtung der Längsachse verlaufende Ausnehmung eingebracht wird.

Der mit dem Grundkörper zusammengefügte Zapfen kann mittels der teilweisen Aufnahme des Grundkörpers in stabilerer Weise an dem Grundkörper angeordnet werden um den Zapfen anschließend an den Grundkörper anzufügen.

Es kann auch als vorteilhaft angesehen werden, dass der Zapfen am Grundkörper angeordnet und im Bereich der dem Grundkörper zugewandten Stirnseite des Zapfens am Grundkörper und/oder an mindestens einem Rippen-Ende stoffschlüssig angefügt wird.

Weitere zweckmäßige Ausgestaltungen und Vorteile der Erfindung sind Gegenstand der Beschreibung von Ausführungsbeispielen der Erfindung unter Bezug auf die Figur der Zeichnung, wobei gleiche Bezugszeichen auf gleich wirkende Bauteile verweisen.

Dabei zeigt die
- Figur 1: einen erfindungsgemäßen Drehzapfen in perspektivischer Ansicht in schematischer Darstellung, und
- Figur 2: ein weiteres Ausführungsbeispiel eines erfindungsgemäßen Drehzapfens in perspektivischer Ansicht in schematischer Darstellung.

Die Figur 1 zeigt in perspektivischer Ansicht einen erfindungsgemäßen Drehzapfen 1. Der Drehzapfen 1 besteht aus einem Grundkörper 2, an dem vier sich paarweise gegenüberstehende Rippen 5 angeordnet sind. Die Rippen 5 sind eben und flächig ausgebildet und sind von Seitenkanten 6, 7, 8, 9 begrenzt. Jede Rippe 5 ist mit einer sich in Richtung der Grundkörper-Längsachse 10 erstreckenden Verbindungs-Seitenkante 6 am Grundkörper 2 angeschweißt. Beispielsweise kann die am Grundkörper 2 anliegende Verbindungs-Seitenkante 6 beidseitig entlang ihrer Längskanten 6a, 6b mittels einer Y-Schweißnaht angeschweißt sein. Der Grundkörper 2 weist ein Grundkörper-Ende 3 auf, an welchem ein Zapfen 4 ausgebildet ist. Der am Grundkörper-Ende 3 angeordnete Zapfen 4 weist eine am Grundkörper-Ende 3 anliegende Stirnseite 11 auf und erstreckt sich entlang seiner Längsachse 12 bis zu einem Zapfen-Kopfbereich 13. Die am Grundkörper 2 angeschweißten Rippen 5 setzen mit ihren Rippen-Enden auf die Stirnseite 11 des Zapfens 4 auf. Zur Befestigung des Zapfens 4 am Grundkörper 2 kann der Zapfen 4 am Grundkörper-Ende 3 und/oder an den Rippen-Enden im Bereich der Seitenkanten 9 angeschweißt sein, beispielsweise mittels einer Y-Schweißnaht im Bereich der Längskanten 9a, 9b der Seitenkante 9 und abschnittsweise entlang des abgeschrägten Randes 3a um das Grundkörper-Ende 3 herum. Der Zapfen 4 weist gemäß dem dargestellten Ausführungsbeispiel einen runden Querschnitt auf, wobei hiermit der normal zur Längsachse 12 des Zapfens 4 verlaufender Querschnitt gemeint ist. Ein Zapfen 4 mit rundem Querschnitt ist besonders einfach herzustellen, beispielsweise indem der Zapfen 4 mittels Drehverfahren aus einer Stange hergestellt wird. Der Querschnitt des Zapfens 4 vergrößert sich in Richtung des Grundkörpers 2 hin. Zusammen mit der bogenförmigen Kontur der Rippen 5, welche durch die bogenförmige Kontur-Seitenkante 8 der Rippen 5 bewirkt wird, ergibt sich somit insgesamt eine vom Kopfbereich 13 des Zapfens 4 ausgehend sich verbreiternde Form des Drehzapfens 1. Über den Verlauf der Kontur-Seitenkanten 8 kann die Steifigkeit der Rippen 5 eingestellt werden. Die sich verbreiternde Form des Drehzapfens 1 ist vorteilhaft zur Weiterleitung von Kräften, welche im Kopfbereich 13 in den Drehzapfen 1 und über den Drehzapfen 1 in ein auf den Auflage-Seitenkanten 7 aufliegendes Element (nicht dargestellt), beispielsweise einen Wagenkasten eines Schienenfahrzeugs, eingeleitet werden. Zur Weiterleitung dieser Kräfte weist der an den Seitenkanten 6 zusammengeschweißte Drehzapfen 1 eine ausreichende Stabilität auf. Die Rippen 5 und der Grundkörper 2 sind getrennt voneinander und damit der Drehzapfen 1 kostengünstig hergestellt.

Die Figur 2 zeigt in perspektivischer Ansicht ein weiteres Ausführungsbeispiel eines erfindungsgemäßen Drehzapfens 16. Der Drehzapfen 16 weist einen Grundkörper 2 auf, an dessen Grundkörper-Ende 3 ein viereckiger Zapfen 4 ausgebildet ist. Der Zapfen 4 kann aufgrund seines viereckigen Querschnitts besonders sicher gegenüber Drehungen um die Längsachse des Drehzapfens 16 an einem Bauteil der Umgebung (nicht dargestellt) angeordnet werden - zusätzlich kann die Passfeder-Nut 15 der Lagesicherung des Zapfens 4 dienen. Der Grundkörper 2 des Drehzapfens 16 ist eben und flächig ausgebildet und wird von Seitenkanten 17, 18, 3 begrenzt, wobei entlang der beiden in Längsrichtung des Grundkörpers 2 verlaufenden Seitenkanten 17 an den Grundkörper 2 zwei Rippen 5 angefügt sind. Die Rippen 5 sind eben und flächig ausgebildet und grenzen mit ihren Seitenflächen an die Seitenkanten 17 an, wobei die angefügten Rippen 5 beidseitig der Seitenkanten 17 jeweils einen neunzig Grad Winkel zum Grundkörper 2 bilden.

Trotz des flachen Grundkörpers 2 weist der Drehzapfen 16 eine hohe Stabilität gegenüber in den Zapfen 4 eingeleiteten und über die Seitenkanten 7 an eine Umgebung (nicht dargestellt) weitergeleiteten Längs- und Querkräften auf. Dies wird u.a. durch die am Grundkörper 2 im neunzig Grad Winkel angeordneten Rippen 5 bewirkt, welche zusammen mit dem Grundkörper 2 einen stabilen H-förmigen Aufbau bilden. Je nach Ausführungsbeispiel kann das schmale Grundkörper-Ende 3 und/oder die Rippen-Enden 9 mit der Stirnseite 11 des Zapfens 4 stoffschlüssig verbunden sein. Die Rippen-Enden 9 und das Grundkörper-Ende 3 bilden dabei einen stabilen H-förmigen Grundriss auf der Stirnseite 11 des Zapfens 4. Durch den Verlauf der Kontur-Seitenkanten 8 sowie der Seitenkanten 17 verbreitert sich der Drehzapfen 16 in Richtung der Auflage-Seitenkanten 7 hin. Dies erhöht zusätzlich die Stabilität des Drehzapfens 16 gegenüber auf den Drehzapfen 16 einwirkenden Längs- und Querkräften. Durch die flache Ausgestaltung des Grundkörpers 2 kann dieser besonders kostengünstig hergestellt werden, beispielsweise indem der Grundkörper 2 aus einem Blech ausgeschnitten wird. Auf die gleiche Art und Weise können die flachen Rippen 5 kostengünstig hergestellt werden. Zum stoffschlüssigen Zusammenfügen des Drehzapfens 16 können Schweißnähte vorgesehen sein, beispielsweise im Bereich der Seitenkanten 17, des Grundkörper-Endes 3 sowie der Rippen-Enden 9.

### Bezugszeichenliste

- 1: Drehzapfen
- 2: Grundkörper
- 3: Grundkörper-Ende
- 3a: abgeschrägter Rand des Grundkörper-Endes
- 4: Zapfen
- 5: Rippe
- 6: Verbindungs-Seitenkante der Rippe 5
- 6a: Längskante der Verbindungs-Seitenkante 6
- 6b: Längskante der Verbindungs-Seitenkante 6
- 7: Auflage-Seitenkante der Rippe 5
- 8: Kontur-Seitenkante der Rippe 5
- 9: Seitenkante der Rippe 5
- 9a: Längskante der Seitenkante 9
- 9b: Längskante der Seitenkante 9
- 10: Grundkörper-Längsachse
- 11: Stirnseite des Zapfens 4
- 12: Längsachse des Zapfens 4
- 13: Kopfbereich des Zapfens 4
- 14: Queranschlag
- 15: Passfeder-Nut
- 16: Drehzapfen
- 17: Seitenkante des Grundkörpers 2
- 18: Seitenkante des Grundkörpers 2

## Patentansprüche

1. Drehzapfen (1) zur Längs- und Querkraftübertragung zwischen einem angetriebenen Drehgestell und einem Wagenkasten mit
- einem eine Grundkörper-Längsachse (10) aufweisenden Grundkörper (2), an dessen einem Grundkörper-Ende (3) zur Anordnung des Drehzapfens (1) am Drehgestell ein aus Vollmaterial bestehender Zapfen (4) ausgebildet ist, dessen Längsachse (12) mit der Grundkörper-Längsachse (10) fluchtet,
- und Rippen (5), die zum Stützen des Wagenkastens an dem Grundkörper (2) angeordnet sind,
**dadurch gekennzeichnet, dass** die Rippen (5) flächig und eben und von Seitenkanten (6, 7, 8, 9) begrenzt sind, wobei jede Rippe (5) in Längsrichtung des Grundkörpers (2) am Grundkörper (2) stoffschlüssig angefügt ist.

2. Drehzapfen nach Anspruch 1,
**dadurchgekennzeichnet, dass**
die Rippen (5) am Grundkörper (2) angeschweißt sind.

3. Drehzapfen nach Anspruch 1 oder 2,
**dadurchgekennzeichnet, dass**
der Zapfen (4) am Grundkörper (2) und/oder an mindestens einem Rippen-Ende einer Rippe (5) stoffschlüssig angefügt ist.

4. Drehzapfen nach einem der Ansprüche 1 bis 3,
**dadurch gekennzeichnet, dass**
der zur Grundkörper-Längsachse (10) normal verlaufende Querschnitt des Grundkörpers (2) rund oder viereckig ist.

5. Drehzapfen nach einem der vorstehenden Ansprüche,
**dadurch gekennzeichnet, dass**
der zur Längsachse (12) des Zapfens (4) normal verlaufende Querschnitt des Zapfens (4) rund oder viereckig ist.

6. Drehzapfen nach einem der vorstehenden Ansprüche,
**dadurch gekennzeichnet, dass**
der zur Längsachse (12) des Zapfens (4) normal verlaufende Querschnitt des Zapfens (4) sich in Richtung des Grundkörpers (2) hin verbreitert.

7. Drehzapfen nach Anspruch 1,
**dadurch gekennzeichnet, dass**
die Rippen (5) eine Verbindungs-Seitenkante (6) aufweisen und mit dieser in Längsrichtung des Grundkörpers (2) am Grundkörper (2) stoffschlüssig angefügt sind.

8. Drehzapfen nach Anspruch 1 oder 7,
**dadurch gekennzeichnet, dass**
die Rippen (5) vom Zapfen (4) ausgehend sich über die gesamte Länge des Grundkörpers (2) erstrecken.

9. Drehzapfen nach einem der vorhergehenden Ansprüche,
**dadurch gekennzeichnet, dass**
die an dem Grundkörper (2) stoffschlüssig angefügten Rippen (5) eine rechtwinklig zur Längsachse des Grundkörpers (10) verlaufende Auflage-Seitenkante (7) zur Auflage des Wagenkastens aufweisen.

10. Drehzapfen nach einem der vorhergehenden Ansprüche,
**dadurch gekennzeichnet, dass**
die Rippen (5) eine Kontur-Seitenkante (8) aufweisen, welche entsprechend der gewünschten Steifigkeit der Rippe (5) in einer Kontur verläuft.

11. Drehzapfen nach einem der vorstehenden Ansprüche,
**dadurch gekennzeichnet, dass**
jeweils zwei Rippen (5) gegenüberliegend am Grundkörper (2) angeordnet sind.

12. Drehzapfen nach einem der vorstehenden Ansprüche,
**dadurch gekennzeichnet, dass**
Queranschläge (14) stoffschlüssig an den Drehzapfen angefügt sind.

## Claims

1. Pivot pin (1) for longitudinal and transverse force transmission between a driven bogie and a car body, comprising
- a main body (2) which has a main body longitudinal axis (10) and at one main body end (3) of which main body a pin (4), which is composed of solid material and the longitudinal axis (12) of which pin is in alignment with the main body longitudinal axis (10), is designed for arranging the pivot pin (1) on the bogie,
- and ribs (5) which are arranged on the main body (2) for supporting the car body,
**characterized in that**
the ribs (5) are flat and planar and bounded by side edges (6, 7, 8, 9), wherein each rib (5) is cohesively attached to the main body (2) in the longitudinal direction of the main body (2) .

2. Pivot pin according to Claim 1,
**characterized in that**
the ribs (5) are welded to the main body (2).

3. Pivot pin according to Claim 1 or 2,
**characterized in that**
the pin (4) is cohesively attached to the main body (2) and/or to at least one rib end of a rib (5).

4. Pivot pin according to one of Claims 1 to 3,
**characterized in that**
the cross section of the main body (2), which cross section runs normal to the main body longitudinal axis (10), is round or rectangular.

5. Pivot pin according to one of the preceding claims,
**characterized in that**
the cross section of the pin (4), which cross section runs normal to the longitudinal axis (12) of the pin (4), is round or rectangular.

6. Pivot pin according to one of the preceding claims,
**characterized in that**
the cross section of the pin (4), which cross section runs normal to the longitudinal axis (12) of the pin (4), widens in the direction of the main body (2).

7. Pivot pin according to Claim 1,
**characterized in that**
the ribs (5) have a connecting side edge (6) and are cohesively attached to the main body (2) by way of the said connecting side edge in the longitudinal direction of the main body (2).

8. Pivot pin according to Claim 1 or 7,
**characterized in that**
the ribs (5), starting from the pin (4), extend over the entire length of the main body (2).

9. Pivot pin according to one of the preceding claims,
**characterized in that**
the ribs (5), which are cohesively attached to the main body (2), have a supporting side edge (7), which runs at a right angle to the longitudinal axis of the main body (10), for supporting the car body.

10. Pivot pin according to one of the preceding claims,
**characterized in that**
the ribs (5) have a contour side edge (8) which runs in a contour in accordance with the desired rigidity of the rib (5) .

11. Pivot pin according to one of the preceding claims,
**characterized in that**
two ribs (5) are in each case arranged opposite one another on the main body (2).

12. Pivot pin according to one of the preceding claims,
**characterized in that**
transverse stops (14) are cohesively attached to the pivot pin.

## Revendications

1. Pivot de bogie (1) destiné à une transmission longitudinale et transversale entre un bogie entraîné et une caisse de voiture, comprenant
- un corps de base (2) présentant un axe longitudinal de corps de base (10), au niveau d'une extrémité de corps de base (3) duquel est réalisé un tourillon (4) constitué d'un matériau plein en vue de l'agencement du pivot de bogie (1) au niveau du bogie, l'axe longitudinal (12) dudit tourillon étant aligné avec l'axe longitudinal de corps de base (10),
- et des bras (5) qui sont agencés en vue du soutien de la caisse de voiture sur le corps de base,
**caractérisé en ce que** les bras (5) sont plats et lisses et sont délimités par des bords latéraux (6, 7, 8, 9),
dans lequel chaque bras (5) est réuni par complémentarité de matière au corps de base (2) dans la direction longitudinale du corps de base (2).

2. Pivot de bogie selon la revendication 1,
**caractérisé en ce que**
les bras (5) sont soudés au corps de base (2).

3. Pivot de bogie selon la revendication 1 ou 2,
**caractérisé en ce que**
le tourillon (4) est réuni par complémentarité de matière au corps de base (2) et/ou à au moins une extrémité de bras d'un bras (5).

4. Pivot de bogie selon l'une quelconque des revendications 1 à 3,
**caractérisé en ce que**
la section transversale, s'étendant de manière perpendiculaire par rapport à l'axe longitudinal de corps de base (10), du corps de base (2) est ronde ou quadrangulaire.

5. Pivot de bogie selon l'une quelconque des revendications précédentes,
**caractérisé en ce que**
la section transversale, s'étendant de manière perpendiculaire par rapport à l'axe longitudinal (12) du tourillon (4), du tourillon (4) est ronde ou quadrangulaire.

6. Pivot de bogie selon l'une quelconque des revendications précédentes,
**caractérisé en ce que**
la section transversale, s'étendant de manière perpendiculaire par rapport à l'axe longitudinal (12) du tourillon (4), du tourillon (4) s'élargit en direction du corps de base (2).

7. Pivot de bogie selon la revendication 1,
**caractérisé en ce que**
les bras (5) présentent un bord latéral de liaison (6) et sont réunis par complémentarité de matière au corps de base (2) dans la direction longitudinale du corps de base (2) grâce audit bord latéral.

8. Pivot de bogie selon la revendication 1 ou 7,
**caractérisé en ce que**
les bras (5) s'étendent à partir du tourillon (4) et sur la totalité de la longueur du corps de base (2).

9. Pivot de bogie selon l'une quelconque des revendications précédentes,
**caractérisé en ce que**
les bras (5) réunis par complémentarité de matière au corps de base (2) présentent un bord latéral de support (7) s'étendant de manière perpendiculaire par rapport à l'axe longitudinal du corps de base (10) en vue du support de la caisse de voiture.

10. Pivot de bogie selon l'une quelconque des revendications précédentes,
**caractérisé en ce que**
les bras (5) présentent un bord latéral de contour (8) qui suit un contour d'une manière qui correspond à la rigidité souhaitée du bras (5).

11. Pivot de bogie selon l'une quelconque des revendications précédentes,
**caractérisé en ce que**
respectivement deux bras (5) sont agencés en vis-à-vis au niveau du corps de base (2).

12. Pivot de bogie selon l'une quelconque des revendications précédentes,
**caractérisé en ce que**
des butées transversales (14) sont réunies au pivot de bogie par complémentarité de matière.
